# EUROPÄISCHE PATENTANMELDUNG

(11) **EP 2 042 680 A2**
(43) Veröffentlichungstag der Anmeldung: **01.04.2009**
(21) Anmeldenummer: 08162800.0
(22) Anmeldetag: 22.08.2008
(51) Int. Cl.: E06B 9/52

(54) **Längsverschieblicher Riegel für die Befestigung eines Fliegengitterrahmens, Fliegengitterrahmen mit einem solchen längsverschieblichen Riegel und Verwendung**

(30) Priorität: 27.09.2007 DE 102007046539
(71) Anmelder: tesa AG, 20253 Hamburg (DE)
(72) Erfinder: Kleinhoff, Klaus, 31552, Rodenberg (DE); Schröder, Andreas, 22547, Hamburg (DE)

(57) **Zusammenfassung**

Die Erfindung betrifft einen längsverschieblichen Riegel (1) für die Befestigung eines Fliegengitterrahmens (2) an einem Fensterrahmen (3), wobei der Riegel (1) in der Draufsicht im Wesentlichen gerade ist und in der Seitenansicht im Wesentlichen Z-förmig, nämlich einen langen Schenkel (4) aufweisend, der am Fliegengitterrahmen (2) befestigbar ist, und zwar mittels Schrauben (7), sowie einen zum langen Schenkel (4) etwa senkrecht verlaufenden Steg (5) und einen kurzen Schenkel (6), der etwa parallel zum langen Schenkel (4) verläuft, wobei Steg (5) und kurzer Schenkel (6) zur Anlage am Fensterrahmen (3) bestimmt sind. Es wird vorgeschlagen, dass der Riegel (1) kein Langloch oder Schlitz aufweist.

## Beschreibung

Um für Fliegengitter einerseits ein hohes Insektenrückhaltevermögen und andererseits dennoch einen hohen Grad von Lichtdurchlässigkeit und Transparenz zu erreichen, ist es bekannt, flächenförmige Fadengebilde zu verwenden, meistens Gewebe, deren Fäden selbst im Verhältnis zum kleinen Fadenabstand sehr dünn sind. Dementsprechend sind diese Flächengebilde extrem biegeschlaff. Zur faltenfreien Anbringung derselben in einer Fensteröffnung werden diese darum in den höheren Qualitätsstufen zunächst in einen Rahmen gespannt - den Fliegengitterrahmen - und erst dieses durch den umgebenden Rahmen ausgesteifte Gebilde wird in den Fenster- oder Türrahmen eingehängt. Diese Rahmen werden in aller Regel durch den heimwerkenden Endverbraucher aus einem ihm verkauften Baukasten erstellt.

Die Einhängung des Rahmens erfolgt in der Regel durch vier Gebilde, nämlich je eines in jeder Ecke. Diese Gebilde werden in den verschiedenen Quellen verschieden genannt, bisweilen als "Haken", "Federn" oder, wie auch vorliegend, als "Riegel" bezeichnet.

Aus dem Stand der Technik sind die DE 10 2005 054 458 A1 und die DE 203 18 454 U1 bekannt. Beide vorbekannten Lösungen bedienen sich eines Langloches im langen Schenkel eines Z-förmigen Riegels und bedürfen zweier Schrauben innerhalb des Langloches, um die Wirkung einer Längsführung hervorzurufen. Damit weisen beide vorbekannten Lösungen einen ersten Nachteil auf, nämlich das Langloch oder einen "Schlitz". Ein Langloch oder auch ein Schlitz ist in der Herstellung relativ teuer, ganz besonders dann, wenn als Material ein aus Festigkeits-, Steifigkeits- und Korrosionsgründen zu bevorzugender Edelstahl verwendet wird, bei dessen Verwendung Stanzwerkzeuge schnell abstumpfen. Ein weiterer Nachteil liegt darin, dass Heimwerkern selten eine Positionierung der zweiten durch das Langloch greifenden Schraube derart gelingt, dass die Ausrichtung der Längsführung parallel zur Längsrichtung des betreffenden Rahmenprofils liegt. Wo diese Parallelität nicht gelingt, ergibt sich immer eine etwas schräge, improvisiert oder notbehelfsartig wirkende Ansicht.

Aufgabe der Erfindung ist es, eine solche Technik anzugeben, die mindestens einer der beiden vorgennanten Nachteile, vorzugsweise beide Nachteile vermeidet.

Die Aufgabe wird gelöst durch die in den unabhängigen Ansprüchen 1, 10 und 13 angegebenen Merkmalskombinationen, wobei die jeweils zugeordneten Unteransprüche bevorzugte Ausführungen angeben.

Die grundlegende Idee der Erfindung besteht in der Vermeidung eines Langlochs zur Befestigung des Rahmens. Dennoch bleibt die Längsverschieblichkeit erhalten. Hierzu ist ein Riegel gemäß Anspruch 1 in der Draufsicht im Wesentlichen gerade und in der Seitenansicht im Wesentlichen Z-förmig ausgebildet und weist einen langen Schenkel aufweist, der am Fliegengitterrahmen befestigbar ist. Die Befestigung erfolgt mittels Schrauben. Ferner sind ein zum langen Schenkel etwa senkrecht verlaufenden Steg und ein kurzer Schenkel vorgesehen, wobei letzterer etwa parallel zum langen Schenkel verläuft und wobei der Steg und der kurze Schenkel zur Anlage am Fensterrahmen bestimmt sind.

Es mag überraschend sein, dass man auf dieses zuvor für so wesentlich gehaltene Langloch, das als Führungsmittel benutzt wurde, einfach so verzichten kann. Dies geht jedoch tatsächlich, weil die meisten Profile, die zur Erstellung eines Fliegengitterrahmens herangezogen werden, ohnehin irgendwo eine Kehle aufweisen, die man nicht brach liegen lassen muss, sondern als Führungsmittel mit heranziehen kann. Sofern bislang ein Profil verwendet wurde, das ausnahmsweise keine solche Kehle bereit hält, ist alternativ auch die Umstellung auf ein solches Profil, das eine Kehle aufweist, vertretbar.

Durch Verzicht auf ein Langloch überhaupt wird der produktionstechnische Nachteil eines Langloches gründlich vermieden, gründlicher als es mit jeder anderen Maßnahme - beispielsweise einer Umstellung vom Stanzen oder Fräsen auf ein Erodieren oder dergleichen - möglich gewesen wäre.

Zweckmäßigerweise wird der erfindungsgemäße Riegel durch zumindest eine solche Schraube am Fliegengitterrahmen befestigt, die mit ihrem Schaft so dicht neben dem langen Schenkel platziert ist, dass sie den Riegel formschlüssig seitlich festlegt und mit ihrem Kopfe überdeckt und so eine Klemmung herbeiführt. Vorzugsweise wird diese Klemmung zunächst nur ganz leicht eingestellt, nämlich so leicht, dass die Reibung gerade ausreicht, das Eigengewicht des Riegels zu halten. Dann sollte der Riegel bis zum Erreichen der Spielfreiheit des Sitzes des Fliegengitterrahmens im Fensterrahmen nach oben geschoben werden und erst dann sollte die besagte eine Schraube richtig fest angezogen werden. Wenn gewünscht, kann die Festigkeit dieser Verbindung weiter dadurch gesteigert werden, das weitere Schrauben reib- oder formschlüssig danach eingeschraubt werden; deren Position ist dann aber bereits durch die sicher erreichte Parallelität des langen Riegelschenkels gegenüber dem betreffenden Rahmenprofil (oder auch, in der Sprache einer der Entgegenhaltungen, dem betreffenden "Rahmenholm") vorgegeben. Der Heimwerker ist also nicht mehr der Gefahr ausgesetzt, ungewollt irgendeine Schiefwinkligkeit zu erzeugen.

Insbesondere dort, wo der Bauraum knapp ist, kann es sich empfehlen, dass der erfindungsgemäße längsverschiebliche Riegel in dem Bereich, in dem die (womit zumindest die zuerst zu setzende bzw. die einzige gemeint ist) Schraube angreifen soll - also die Schraube, die mit ihrem Schaft so dicht neben dem langen Schenkel platziert ist, dass sie den Riegel formschlüssig seitlich festlegt und mit ihrem Kopfe überdeckt und so eine Klemmung herbeiführt - eine längliche Ausbuchtung aufweist. Selbst eine solche Komplexitätssteigerung des Riegels ist immer noch wesentlich billiger als die Erstellung eines Langloches, weil die Umfangslänge der Materialentnahme nur etwa die Hälfte beträgt.

Wo die Erzeugung eines Formschlusses für erforderlich gehalten wird, kann dieser dadurch ermöglicht werden, dass der Riegel im langen Schenkel zusätzlich ein Rundloch aufweist. Dabei sollte der Innendurchmesser des Rundloches so auf den Schaftdurchmesser der hierdurch zu schraubenden weiteren Schraube abgestimmt sein, dass diese neben einer Klemmwirkung auch einen Formschluss in alle Richtungen der Befestigungsebene erzeugt. Wie an sich bekannt, wird durch eine Formschlussbereitstellung eine besonders hohe Festigkeit der Verbindung zwischen Riegel und Fliegengitterrahmen erreicht. Allerdings macht das nur insoweit Sinn - getreu der Lehre, dass eine Kette nur so stark ist wie ihr schwächstes Glied - wenn auch alle anderen Glieder in der Kraftkette ähnlich robust ausgebildet sind. Die letztgenannte Anforderung wirkt sich nicht nur auf die Materialwahl und Materialbemessung aus, sondern erfordert auch eine solche Platzierung dieses Befestigungselementes, dass seine Vorteile besonders deutlich zum Tagen kommen; dies ist der Fall bei der neuartigen und besonders bevorzugten Platzierung des Rundloches nahe am Stege.

Alternativ zu einer Rundlochausbildung könnte der lange Schenkel auch zusätzlich eine Mäandrierung aufweisen. Damit ist zwar kein Formschluss gegen sämtliche Belastungsrichtungen erreichbar aber immerhin gegen die hier hauptsächlich interessierende Gewichtskraft. Wenn der Riegel aus Blech oder einem stranggepressten Stück hergestellt ist, kann die Mäandrierung durch das Einfräsen einer U-förmigen Ausbuchtung erfolgen; wenn hingegen der Riegel aus - in dieser Zone im Querschnitt rund belassenem - Draht hergestellt wurde, kann dergleichen gut durch Biegen erzeugt werden. In jedem Falle ist eine Ausführung aus Metall und ganz besonders aus Edelstahl bevorzugt.

Wenn der Riegel aus einem kräftigen Draht hergestellt wird - was zum einen, wegen dessen massenhafter Ziehbarkeit, Kostenvorteile bietet und zum anderen eine besonders innige Schmiegung zwischen dem langen Schenkel des Riegel und der (zur Kerbwirkungsverminderung runden) Kehle der ihn klemmenden Schraube zwischen Schraubenschaft und Unterseite des Schraubenkopfes erlaubt - dann empfiehlt es sich, dass der Riegel in dem Bereich, wo er durch die Fensterdichtung greift, abgeplattet ist. Dazu wird zweckmäßigerweise der zunächst gerade Draht schon vor dem Biegen zum Z an der fraglichen Stelle platt gedrückt.

In welcher Ausführung auch immer, mittels eines erfindungsgemäßen Riegels lässt sich also ein Fliegengitterrahmen erstellen, der in an sich bekannter Weise aus Profilen - vorzugsweise aus Metall, meist Alustrangpressprofilen - zusammengesetzt ist, wobei zumindest die Profile, an denen längsverschiebliche Riegel angebracht sind, also üblicherweise die beiden senkrechten Profile oder auch Holme, eine Kehle aufweisen. Erst im Zusammenspiel mit einer solchen Kehle tritt dann auch der zweite Vorteil ein, nämlich die exakte parallele Ausrichtung der Längsführung zum Holm und dies schon nach dem Setzen nur einer einzigen Schraube. Ein Vorteil der Erfindung liegt eben darin, dass sich der lange Schenkel des längsverschieblichen Riegels mit seiner von der Fenstermitte weg weisenden Seite in besagter Kehle abstützt, sodass unter Ausnutzung dieser Kehle bereits eine einzige Schraube an der zur Fenstermitte hin weisenden Seite des langen Schenkels ausreicht, um eine nur die Längsverschieblichkeit erlaubende Führung auszubilden.

Eine besonders leichte Einschraubbarkeit ohne Vorbohren wird dadurch erreichbar, dass die zu setzenden Schrauben eine ohnehin erforderliche Einführungsnut zur Einführung des netzartigen Gewebes auf der Rückseite des Profils durchdringen.

Ein solcher Rahmen wird zweckmäßigerweise so verwendet, dass er zunächst - in an sich bekannter Weise - mit zwei unteren, vorzugsweise nicht längsverschieblichen, Z-Riegeln in ein Fenster eingehängt und sodann auch oben in die richtige Position gezogen wird, wonach obere längsverschiebliche Z-Riegel gegen den Fensterrahmen geklemmt werden. Im Zusammenspiel mit den erfindungsgemäßen längsverschieblichen Z-Riegeln, die sich mit ihrem langen Schenkel in einer Kehle des Fliegengitterrahmens abstützen, ergeben sich niedrigere Herstellungskosten und eine quasi von selbst erreichte korrekte Ausrichtung deren Längsführung und dies bei verringerten Anforderungen an das Geschick der Heimwerker.

Dabei wird dem Heimwerker zweckmäßigerweise eine solche Vorgehensweise gelehrt, dass er zunächst zur Bestimmung der korrekten seitlichen Position des längsverschieblichen Riegels diesen in die Kehle drückt, dann eine, vorzugsweise selbstschneidende, Schraube dagegen drückt und diese dann so weit einschraubt, dass sich eine nur leichte Klemmwirkung ergibt, wonach der Riegel so weit nach oben verschoben wird, dass sich Spielfreiheit einstellt, wonach die Schraube fest angezogen wird. Dabei sollte der Drehsinn der Schraube so gewählt sein, dass deren asymmetrischer Angriff zu einer erhöhten Klemmung des Fliegengitterrahmens im Fensterrahmen führt, also in der Ecke (vom Rauminneren her gesehen) oben rechts ein Linksgewinde und in der Ecke oben links ein (geläufigeres) Rechtsgewinde. Wo die Beschaffung einer Schraube mit Linksgewinde Schwierigkeiten bereiten sollte, ist zwischen Unterseite des Schraubenkopfes und Oberseite des Riegels eine gegen Verdrehung gesicherte Unterlegscheibe einzufügen, deren Verdrehsicherung zum Beispiel durch deren Länglichkeit erreicht werden und ebenfalls Abstützung in der Profilkehle erreicht werden könnte.

### Die Erfindung wird nachfolgend anhand einiger Figuren näher erläutert. Es zeigt

- Fig. 1: einen erfindungsgemäßen Riegel,
- Fig. 2: einen Riegel wie Fig. 1, jedoch mit zusätzlichem Rundloch,
- Fig.3: einen Riegel wie in Fig. 2 angebracht an einem Fliegengitterrahmen in verschiebbaren Zustand,
- Fig.4: den Riegel aus Fig. 3 in nicht mehr verschiebbarem Zustand sowie die Einführungsnut und Kehle in Profilen der Fliegengitterrahmen,
- Fig. 5: eine weitere Ausführungsform des erfindungsgemäßen Riegels,
- Fig. 6: einen Riegel wie Fig. 5, jedoch mit Mäanderung,
- Fig. 7: einen Riegel wie in Fig. 6 angebracht an einem Fliegengitterrahmen in verschiebbaren Zustand,
- Fig. 8: den Riegel aus Fig. 6 in nicht mehr verschiebbarem Zustand,
- Fig. 9: einen Drahtabschnitt,
- Fig. 10: den Drahtabschnitt aus Fig.9 mit einer endständigen Abplattung sowie Biegelinien,
- Fig. 11: den Drahtabschnitt aus Fig. 10 in gebogenem Zustand.

Fig. 1 zeigt eine Ausführungsform des Riegels 1 mit einem langen Schenkel 4, einem Steg 5 und einem kurzen Schenkel 6. Im langen Schenkel 4 ist eine Ausbuchtung 8 eingearbeitet.

Fig. 2 zeigt eine weitere Ausführungsform des Riegels 1 mit einem langen Schenkel 4, einem Steg 5 und einem kurzen Schenkel 6. Im langen Schenkel 4 sind eine Ausbuchtung 8 und ein Rundloch 9 eingearbeitet. Es ist vorgesehen, in das Rundloch 9 eine Schraube zu setzen.

Fig. 3 und zeigen die Ausführungsform des Riegels 1 der Fig. 2, angebracht am Fliegengitterrahmen 2. In Fig. 3 ist der Riegel 1 durch eine Schraube 7 in der Ausbuchtung 8 vorfixiert und in Längsrichtung verschiebbar. Der Rundpfeil gibt den Drehsinn zum Festziehen der Schraube 7 an. In Fig. 4 ist derselbe Riegel 1 durch eine weitere Schraube 7 eingebracht in das Rundloch 9 endgültig fixiert und nicht mehr verschiebbar. Fig. 4 veranschaulicht ebenfalls die Kehle 11.2 der Profile des Fliegengitterrahmens 11, an denen sich die langen Schenkel 4 des Riegels 1 abstützen. Ebenso ist in Fig. 4 die Einführungsnut 11.1 der Profile 11 dargestellt.

Fig. 5 und 6 zeigen weitere Ausführungsformen des Riegels 1 mit einem langen Schenkel 4, einem Steg 5 und einem kurzen Schenkel 6. Fig. 6 zeigt zusätzlich eine Mäanderung 9.1, die in den langen Schenkel 4 eingebracht ist. Diese Mäanderung 9.1 dient einer Formschlussherstellung alternativ zu einem Rundloch.

Fig. 7 und 8 zeigen die Ausführungsform des Riegels 1 der Fig. 6, angebracht an dem Fliegengitterrahmen 2. In Fig. 7 ist der Riegel 1 durch eine Schraube 7 neben dem linear ausgeführten Teil des langen Schenkels 6 vorfixiert und in Längsrichtung verschiebbar. In Fig. 8 ist derselbe Riegel 1 durch eine weitere Schraube 7 eingebracht neben der Mäanderung 9.1 endgültig fixiert und nicht mehr verschiebbar.

Die Fig. 9, 10 und 11 veranschaulichen die Fertigungsschritte des Riegels 1. Fig. 9 zeigt einen linear ausgeführten Draht mit rundem Querschnitt. Fig. 10 zeigt denselben Draht, jedoch an einem Ende abgeplattet, wodurch sich der Querschnitt von rund auf den einer flach ausgeführten Ellipse verändert hat. Gestrichelt dargestellt sind Biegelinien, an denen der Draht senkrecht zur Blattebene zu einem annähernd z-förmigen Riegel 1 gebogen wird. Fig. 11 zeigt denselben Draht in Seitenansicht, nun gebogen zu einem annähernd z-förmigen Riegel 1 mit einem langen Schenkel 4, einem Steg 5 und einem kurzen Schenkel 6.

## Patentansprüche

1. Längsverschieblicher Riegel (1) für die Befestigung eines Fliegengitterrahmens (2) an einem Fensterrahmen (3),
wobei der Riegel (1) in der Draufsicht im Wesentlichen gerade ist und in der Seitenansicht im Wesentlichen Z-förmig, nämlich einen langen Schenkel (4) aufweist, der am Fliegengitterrahmen (2) mittels Schrauben (7) befestigbar ist, einen zum langen Schenkel (4) etwa senkrecht verlaufenden Steg (5) und einen kurzen Schenkel (6), der etwa parallel zum langen Schenkel (4) verläuft,
wobei der Steg (5) und der kurze Schenkel (6) zur Anlage am Fensterrahmen (3) bestimmt sind,
**dadurch gekennzeichnet,**
**dass** der Riegel (1) kein Langloch oder Schlitz aufweist.

2. Längsverschieblicher Riegel (1) nach Anspruch 1, **dadurch gekennzeichnet,**
**dass** er dazu ausgebildet ist, durch zumindest eine solche Schraube (7) am Fliegengitterrahmen befestigt zu werden, die mit ihrem Schaft (7a) so dicht neben dem langen Schenkel (4) platziert ist, dass sie den Riegel formschlüssig seitlich festlegt und mit ihrem Kopfe (7b) überdeckt und so eine Klemmung herbeiführt.

3. Längsverschieblicher Riegel (1) nach Anspruch 1 oder 2, **dadurch**
**gekennzeichnet,**
**dass** er in dem Bereich, in dem die Schraube (7) angreifen soll, eine längliche Ausbuchtung (8) aufweist.

4. Längsverschieblicher Riegel (1) nach einem der vorangehenden Ansprüche,
**dadurch gekennzeichnet,**
**dass** er im langen Schenkel (4) zusätzlich ein Rundloch (9) aufweist.

5. Längsverschieblicher Riegel (1) nach Anspruch 4, **dadurch gekennzeichnet,**
**dass** der Innendurchmesser (d) des Rundloches (9) so auf den Schaftdurchmesser (D) der hierdurch zu schraubenden weiteren Schraube (7) abgestimmt ist, dass diese neben einer Klemmwirkung auch einen Formschluss in alle Richtungen der Befestigungsebene erzeugt.

6. Längsverschieblicher Riegel (1) nach Anspruch 4 oder 5, **dadurch**
**gekennzeichnet,**
**dass** das Rundloch (9) nahe am Steg (5) platziert ist.

7. Längsverschieblicher Riegel (1) nach einem der vorangehenden Ansprüche,
**dadurch gekennzeichnet,**
**dass** sein langer Schenkel (4) zusätzlich eine Mäandrierung (9.1) aufweist.

8. Längsverschieblicher Riegel (1) nach einem der vorangehenden Ansprüche,
**dadurch gekennzeichnet,**
**dass** er aus einem Blechstreifen oder einem flachen, stranggepressten Metallstück hergestellt wurde, vorzugsweise aus Edelstahl, oder

9. Längsverschieblicher Riegel (1) nach einem der vorangehenden Ansprüche,
**dadurch gekennzeichnet,**
**dass** er aus einem Drahtstück hergestellt wurde, insbesondere aus Edelstahl, vorzugsweise, dass er in dem Bereich, wo er durch die Fensterdichtung greift, abgeplattet ist.

10. Fliegengitterrahmen (10), der aus Profilen (11), vorzugsweise aus Metall, zusammengesetzt ist und zumindest einem längsverschieblichen Riegel (1) gemäß einem der vorangehenden Ansprüche zur Befestigung an einem Fensterrahmen (3) aufweist,
**dadurch gekennzeichnet,**
**dass** zumindest die Profile (11), an denen längsverschiebliche Riegel (1) angebracht sind, eine Kehle (11.2) aufweisen.

11. Fliegengitterrahmen nach Anspruch 10, **dadurch gekennzeichnet,**
**dass** der lange Schenkel (4) des längsverschieblichen Riegels (1) mit seiner von der Fenstermitte weg weisenden Seite sich in der Kehle (11.2) abstützt, sodass unter Ausnutzung dieser Kehle (11.2) bereits eine einzige Schraube (7) an der zur Fenstermitte hin weisenden Seite des langen Schenkels (4) ausreicht, um eine nur eine Längsverschieblichkeit erlaubende Führung auszubilden.

12. Fliegengitterrahmen nach Anspruch 10 oder 11, **dadurch gekennzeichnet,**
**dass** die zu setzenden Schrauben (7) eine Einführungsnut (11.1) auf der Rückseite des Profils (11) durchdringen.

13. Verwendung eines Fliegengitterrahmens gemäß einem der Ansprüche 10 bis 12,
wobei dieser zunächst mit zwei unteren, vorzugsweise nicht längsverschieblichen Z-Riegeln in ein Fenster eingehängt und sodann auch oben in die rechte Position gezogen wird, wonach obere längsverschiebliche Z-Riegel gegen den Fensterrahmen geklemmt werden
**dadurch gekennzeichnet,**
**dass** als längsverschiebliche Z-Riegel solche gemäß einem der Ansprüche 1 bis 9 verwendet werden, die sich mit ihrem langen Schenkel (4) in einer Kehle (11.2) des Fliegengitterrahmens abstützen.

14. Verwendung nach Anspruch 13, **dadurch gekennzeichnet,**
**dass** zunächst zur Bestimmung der korrekten seitlichen Position des längsverschieblichen Riegels dieser in die Kehle (11.2) gedrückt wird,
dann eine, vorzugsweise selbstschneidende, Schraube (7) dagegen gedrückt und sodann so weit eingeschraubt wird, dass sich eine nur leichte Klemmwirkung ergibt, wonach der Riegel (1) so weit nach oben verschoben wird, dass sich Spielfreiheit einstellt, wonach die Schraube (7) fest angezogen wird.

15. Verwendung nach Anspruch 13 oder 14, **dadurch gekennzeichnet,**
**dass** nach der ersten Schraube (7) noch eine weitere Schraube (7) zur Erhöhung der Befestigungsfestigkeit eingesetzt wird.

16. Verwendung nach Anspruch 15, **dadurch gekennzeichnet,**
**dass** die weitere Schraube (7) formschlüssig in ein Rundloch (9) oder eine Mäandrierung (9.1) eingreift.
